# EUROPÄISCHE PATENTSCHRIFT

(11) **EP 1 705 365 B1**
(45) Veröffentlichungstag und Bekanntmachung des Hinweises auf die Patenterteilung: **03.11.2010**
(21) Anmeldenummer: 06100702.7
(22) Anmeldetag: 23.01.2006
(51) Int. Cl.: F02M 51/06, F02M 63/00, F02M 45/08, F02M 45/12

(54) **Kraftstoffinjektor mit direkter Steuerung des Einspritzventilglieds und variabler Übersetzung**
Fuel injector with a direct control of the injection needle and a variable stroke amplifier
Injecteur de carburant avec contrôle direct de l'aiguille et amplificateur variable de course

(30) Priorität: 21.03.2005 DE 102005012929
(43) Veröffentlichungstag der Anmeldung: 27.09.2006
(73) Patentinhaber: ROBERT BOSCH GMBH, 70442 Stuttgart (DE)
(72) Erfinder: Heinz, Rudolf, 71272 Renningen (DE)

(56) Entgegenhaltungen:
- EP-A- 1 174 615
- DE-A1- 10 326 259

## Beschreibung

Die Erfindung bezieht sich auf einen Kraftstoffinjektor mit direkter Steuerung des Einspritzventilglieds und variabler Übersetzung gemäß des Oberbegriffs von Anspruch 1.

### Stand der Technik

Das Dokument EP 1174 615 A2 bezieht sich auf einen Kraftstoffinjektor mit einem direkt angesteuerten Einspritzventilglied, welches mit einem Ventilsitz zusammenwirkt und dadurch die Kraftstoffabgabe des Injektors steuert. Es sind eine Aktoranordnung und ein hydraulische Druckübersetzungseinrichtung vorgesehen, die der Übertragung der Bewegung der Aktoranordnung an das Einspritzventilglied dienen. Die Druckübersetzungseinrichtung umfasst eine Kolbenelement, eine Hülse als ein Vorhubelement und eine Steuerkammer, wobei die Aktoranordnung mit dem Kolbenelement zusammenwirkt und eine Rückzugskraft auf das Kolbenelement ausübt. Die Druckübersetzungseinrichtung ist derart ausgestaltet, dass diese bei Einwirkung einer Anfangsrückzugskraft auf das Kolbenelement das Einspritzventilglied durch die ziehende Bewegung der Hülse aus seinem Sitz zieht. Die Bewegung des Einspritzventilelementes ist vom Kolbenelement entkoppelt, derart, dass eine Anfangsbewegung des Einspritzventilgliedes aus seinem Sitz und eine weitere Bewegung des Einspritzventilgliedes von der Aktoranordnung an das Einspritzventilglied durch das Fluid innerhalb der Steuerkammer übertragen wird, wobei die Druckübersetzungseinrichtung eine variable Übersetzung der Bewegung der Aktoranordnung an das Ventilglied sicherstellt.

DE 10 2004 028 522.5 bezieht sich auf einen Kraftstoffmjektor mit variabler Aktorübersetzung. Ein Kraftstoffinjektor umfasst einen Piezoaktor, der ein Einspritzventilglied betätigt. Dieses ist über ein Federelement in Schließrichtung beaufschlagt. Der Kraftstoffinjektor umfasst darüber hinaus einen hydraulischen Kopplungsraum, der einen Übersetzerkolben und das Einspritzventilglied hydraulisch miteinander verbindet. Am Einspritzventilglied stützt sich ein hülsenförmiger Körper ab, der mit einer einen Zwischenhubanschlag für das Einspritzventilglied bildenden Kante zusammenwirkt.

Der aus EP 1174 615 A2 bekannte Kraftstoffinjektor weist einen in fertigungstechnischer Hinsicht ungünstigen Aufbau aufgrund seiner ineinander geschachtelten Kolben auf. Der Lösung gemäß DE 10 2004 028 522.5 haftet der Nachteil an, dass bei der dort realisierten zweistufigen, hydraulischen Übersetzung des Hubs eines Piezoaktors beim Umschalten der Übersetzung ein Kraftsprung entsteht. Dies bedeutet, dass der eingesetzte Aktor den Kraftsprung durch einen Zusatzhub erzeugen muss, wobei jedoch während dieses Zusatzhubs das bevorzugt als Düsennadel ausgebildete Einspritzventilglied sich nicht bewegt. Dies bedeutet wiederum, dass in dieser Phase keine Hubsteuerung des bevorzugt als Düsennadel ausgebildeten Einspritzventilgliedes möglich ist. Dies stellt jedoch einen höchst unerwünschten Zustand dar.

### Vorteile der Erfindung

Das oben dargestellte technische Problem, eine Stillstandsphase des Einspritzventilgliedes während des Einspritzvorganges zu vermeiden, wir mit den in den kennzeichnenden Maßnahmen des Anspruchs 1 beschriebenen beiden Alternativen gelöst.

Der erfindungsgemäß vorgeschlagenen Lösung folgend wird ein Kraftstoffinjektor mit einer zweistufigen, hydraulischen Übersetzung des Aktorhubes vorgeschlagen, der bereits in der Umschaltphase bzw. während der Wirkung der ersten Übersetzungsstufe die Kraft für den notwendigen Kraftsprung aufbaut, ohne dass das Einspritzventil stillsteht und insbesondere beim Umschaltvorgang von der ersten Übersetzerstufe in der zweite Übersetzerstufe keinen Stillstand erfährt. Dadurch lässt sich in vorteilhafter Weise ein Hub des bevorzugt als Düsennadel ausbildbaren Einspritzventilglieds erzielen, der in der ersten Übersetzungsphase der zweistufigen hydraulischen Übersetzung über einen größeren Spannungsbereich des Aktors gesteuert werden kann. Damit lässt sich eine im Rahmen einer Voreinspritzphase in den Brennraum einer Verbrennungskraftmaschine einzuspritzende Voreinspritzmenge wesentlich genauer einstellen.

Es wird vorgeschlagen, ein Federelement zwischen einer Vorhubhülse und einem Kolbenelement einzubringen, das so steif ausgelegt ist, dass der Hubweg h_{V} zwischen der Vorhubhülse und dem Kolbenelement ausreicht, um die Umschaltkraft, d.h. die für den Kraftsprung erforderliche Kraft, aufzubauen. Dadurch wird der Kraftsprung, der andernfalls nach Anschlagen des Kolbenelementes an einer Vorhubhülse auftreten würde, umgangen, sondern die Kraft wird kontinuierlich während des Durchlaufens des Hubweges h_{V} während der ersten Übersetzungsstufe allmählich aufgebaut. Der gesamte Hubweg h_{V} zwischen dem Kolbenelement und der Vorhubhülse kann bei Einsatz eines entsprechend dimensionierten Federelementes zur Steuerung des Einspritzventilgliedes genutzt werden. Der Umschatzeitpuntkt ist druckbhängig.

Das Federelement ist so ausgelegt, dass bei höchstem Systemdruck (Common-Rail-Druck) nach dem vollen Hubweg h_{V} die für den Kraftsprung erforderliche Kraft aufgebaut ist. Bei kleineren Drücken liegt der Umschaltzeitpunkt früher.

Die eingesetzte Feder ist in verschiedenen Ausführungsvarianten darstellbar. Sämtlichen Ausführungsvarianten gemeinsam ist der Umstand, dass die Feder möglichst kompakt und klein baut, um ein möglichst kleines hydraulisches Volumen im Steuerraum zu haben. Die zur Vorspannung eingesetzte Feder kann als Tellerfeder, als Rohrfeder oder auch als auch Schraubenfeder ausgebildet werden. Außer als separates Einzelbauteil, kann die Feder auch am Kolbenelement integriert ausgeführt werden. Diese Ausführungsvariante ist sehr vorteilhaft, da sie wenig toleranzbehaftet ist.

### Zeichnung

Anhand der Zeichnung wird die Erfmdung nachstehend detaillierter beschrieben.

Es zeigt:
- Figur 1: einen Kraftstoffinjektor mit direkter Steuerung des Einspritzventilgliedes mittels eines mit einer Vorhubhülse gekoppelten Übersetzerkolbens,
- Figur 2: die einander gegenübergestellten Kennlinienverläufe hinsichtlich der Schaltenergie, der Öffnungsdrücke und der Krafthubkennlinien von Kraftstoffinjektoren mit bzw. ohne variable Übersetzeranordnung,
- Figur 3: eine als Tellerfeder ausgebildete Feder zur Vorspannung,
- Figur 3.1: einen abgewickelten Schnittverlauf durch die Vorhubhülse,
- Figur 4: ein ebenfalls als Tellerfeder ausgebildetes Federelement,
- Figur 5: eine Ausführungsvariante des Federelementes als Rohrfeder,
- Figur 6: eine Ausführungsvariante des Federelementes als Schraubenfeder,
- Figur 7: eine am Kolbenelement integrierte Feder,
- Figur 8: einen Kraftstoffmjektor mit über einen Piezoaktor direkt betätigbaren Einspritzventilglied mit variabler Übersetzeranordnung,

- Figur 9: ein Federelement zum Einsatz am Kraftstoffinjektor gemäß Figur 8 in einer ersten Ausführungsvariante,
- Figur 9.1: einen abgewickelten Schnittverlauf durch eine Kolbenführung zur Darstellung von Radialnuten,
- Figur 10: ein Federelement in einer weiteren Ausführungsvariante zum Einsatz an dem in Figur 8 dargestellten Kraftstoffinjektor und
- Figur 10.1: eine alternative Ausführungsvariante des Federelements.

### Ausführungsbeispiele

Figur 1 ist ein Längsschnitt durch einen erfindungsgemäß vorgeschlagenen Kraftstoffinjektor mit direkter Steuerung des Einspritzventilgliedes und einer variablen Übersetzung des Hubweges eines Piezoaktors zu entnehmen.

Ein Kraftstoffinjektor 1 umfasst einen Injektorkörper 2, der auch als Haltekörper bezeichnet wird. Der Injektorkörper 2 des Kraftstoffinjektors 1 ist über eine Spannmutter 4 mit einem Düsenkörper 3 an eine Verschraubung 5 verbunden. Der Injektorkörper 2 umfasst einen Hochdruckanschluss 6, über welchen ein im Injektorkörper 2 ausgebildeter Hohlraum mit Systemdruck p_{CR}, so z.B. mit dem in einem Hochdruckspeicher (common rail) herrschenden Kraftstoffdruckniveau beaufschlagt ist. Vom Hohlraum 7 des Injektorkörpers 2 verläuft ein Düsenraumzulauf 11 zu einem im Düsenkörper 3 ausgebildeten Düsenraum 10, der ein z.B. als Düsennadel ausbildbares Einspritzventilglied 9 umgibt. Im Bereich des Düsenraums 10, der ebenfalls mit Systemdruck beaufschlagt ist, ist am nadelförmig ausbildbaren Einspritzventilglied 9 eine Druckstufe ausgebildet. Durch den im Düsenraum 10 herrschenden Systemdruck wird das nadelförmig ausgebildete Einspritzventilglied 9 in Öffnungsrichtung beaufschlagt.

Im Hohlraum 7 des Injektorkörpers 2 ist ein Piezoaktor 8 aufgenommen. Der Piezoaktor 8 ist in der Darstellung gemäß Figur 1 nur schematisch wiedergegeben und umfasst eine Vielzahl von übereinander geschichtet angeordneten Piezokristallen, welche bei Bestromung des Piezoaktors 8 eine Längenänderung erfahren. Dadurch dehnt sich der Piezoaktor 8 innerhalb des Hohlraumes 7 des Injektorkörpers 2 in vertikale Richtung aus und stellt dadurch die zur Betätigung des Einspritzventilgliedes 9 erforderlichen Kräfte zur Verfügung. Wird die Bestromung des Piezoaktors hingegen teilweise bzw. vollständig aufgehoben, so nehmen die einzelnen, in vertikaler Richtung übereinander angeordneten Piezokristalle wieder ihre ursprüngliche Länge - in vertikale Richtung gesehen - an, so dass der Piezoaktor 8 als Ganzes gesehen wieder seine ursprüngliche Länge im nichtbestromten Zustand annimmt.

Der Darstellung gemäß Figur 1 ist entnehmbar, dass eine Vorhubhülse 13 sowohl einen ersten Kolben 12 als auch einen zweiten Kolben 14 umschliesst. Die beiden einander zuweisenden Stirnseiten des ersten Kolbens 12 und des zweiten Kolbens 14 sowie die beide Kolben 12 und 14 umgebende Vorhubhülse 13 begrenzen einen hydraulischen Kopplungsraum 23. Der Außendurchmesser der Vorhubhülse 13 ist mit d_{V} bezeichnet.

Am ersten Kolben 12 befindet sich ein scheibenförmig ausgebildeter Anschlag 18, der an der Unterseite des Piezoaktors 8 anliegt. Der scheibenförmig ausgebildete Anschlag 18 beaufschlagt sowohl ein inneres Federelement 16 als auch ein äußeres Federelement 17, die beispielsweise beide als Spiralfedern ausgebildet werden können. Das innere Federelement 16 stützt sich auf einer Stirnseite der Vorhubhülse 13 ab, während sich das äußere Federelement 17 auf einer Fläche des Injektorkörpers 2 abstützt, der seinerseits die Vorhubhülse 13 umschließt. Sowohl der Injektorkörper 2 als auch die Vorhubhülse 13 liegen mit ihren dem Piezoaktor 8 abgewandten Stirnflächen entlang einer Trennfuge an einer oberen Planfläche des Düsenkörpers 3 an. Der Durchmesser des ersten Kolbens 12 ist durch d_{A} bezeichnet.

Unterhalb der Vorhubhülse 13 liegend ist im Düsenkörper 3 des Kraftstoffinjektors 1 gemäß der Darstellung in Figur 1 ein Hohlraum ausgebildet. In diesem Hohlraum ist der zweite Kolben 14 aufgenommen, dessen verjüngtes Ende in der Vorhubhülse 13 hineinragt und innerhalb des Kopplungsraumes 23 der Stirnseite des ersten Kolbens 12 gegenüberliegt. Am zweiten Kolben 14 ist eine Vorspannfeder 21 aufgenommen, welche sich einerseits an einem Bund 22 des zweiten Kolbens 14 und andererseits an einer unteren Stirnfläche der Vorhubhülse 13 abstützt. Über eine nicht näher dargestellte Bohrung stehen der Hohlraum und ein eine Kolbenstirnfläche 19 des zweiten Kolbens 14 beaufschlagender Steuerraum 20 hydraulisch in Verbindung. In der Darstellung gemäß Figur 1 liegt die Kolbenstirnfläche 19 in einer Planfläche des Düsenkörpers 3 oberhalb des darin aufgenommenen Einspritzventilgliedes 9 an.

Unterhalb des zweiten Kolbens 14, an welchem die Vorspannfeder 21 aufgenommen ist, befmdet sich der Steuerraum 20, in welchem ein Steuerraum-Federelement 15 aufgenommen ist. Das Steuerraum-Federelement 15 liegt einerseits an der Kolbenstirnfläche 19 des zweiten Kolbens 14 an und stützt sich andererseits auf einer Stirnfläche des nadelförmig ausgebildeten Einspritzventilglieds 9 ab. Durchmesser des nadelförmig ausbildbaren Einspritzventilgliedes 9 oberhalb des Düsenraums 10 ist durch d_{N} bezeichnet.

Der Darstellung gemäß Figur 2 sind einander gegenübergestellte Kennlinienverläufe hinsichtlich der Schaltenergie, der Öffnungsdrücke und der Krafthubkennlinien von Kraftstoffinjektoren mit bzw. ohne variable Übersetzeranordnung zu entnehmen. In der Darstellung gemäß Figur 2 ist der Druck im Kopplungsraum 23 über den Hub h_{E} des bevorzugt nadelförmig ausbildbaren Einspritzventilgliedes 9 aufgetragen. Aus dem Öffnungskraftverlauf 40 für einen einen Kraftstoffinjektor ohne Stufenübersetzung betätigenden Piezoaktor geht hervor, dass dessen Öffnungsdruck p_{Ö,3} wesentlich unter dem Öffnungsdruck p_{Ö,1} eines Kraftstoffinjektors liegt, der mit einem Piezoaktor 8 mit Stufenübersetzung arbeitet. Entsprechend des Öffnungskraftverlaufes 40 benötigt ein ohne Stufenübersetzung arbeitender Piezoaktor 8 eine durch den schraffierten Bereich angedeutete Schaltenergie, gegeben durch das Dreieck a-b-c gemäß der Darstellung in Figur 2.

Demzufolge liegt der zweite Öffnungsdruck p_{Ö2} des bevorzugt nadelförmig ausbildbaren Einspritzventilgliedes 9 eines Kraftstoffinjektors 1 mit Piezoaktor 8 und Stufenübersetzung wesentlich niedriger. Daher ist auch eine geringere Betätigungskraft für das Einspritzventilglied 9 erforderlich, so dass ein derartiger Piezoaktor 8 ein geringeres Bauvolumen aufweist, d.h. kleiner baut und daher weniger Platz beansprucht.

Gemäß des Öffnungskraftverlaufes 41 für einen Kraftstoffinjektor mit Piezoaktor 8 und Stufenübersetzung nimmt der Druck p im Kopplungsraum 23 bei Erreichen des Vorhubes h_{V} ab, um nach einem Kraftsprung - angedeutet durch Bezugszeichen 43 in Figur 2 - wieder stark anzusteigen und dann degressiv in Richtung auf Systemdruck p_{CR} abzufallen. Bei Erreichen des maximalen Öffnungshubes hₘₐₓ des nadelförmig ausbildbaren Einspritzventilgliedes 9 ist der Druck p im Kopplungsraum 23 mit dem Systemdruck p_{CR} identisch. Die Schaltenergie eines Kraftstoffinjektors, dessen Einspritzventilglied 9 mit einem Piezoaktor 8 direkt angesteuert wird, liegt - vgl. Bezugszeichen 42 und gestrichelter Bereich in Figur 2 - erheblich niedriger, so dass ein dementsprechender Piezoaktor 8 kleiner ausgelegt werden kann, ohne die Funktion eines Kraftstoffinjektors 1 mit direkt angesteuertem, nadelförmig ausbildbaren Einspritzventilgliedes 9 zu beeinträchtigen. Durch die erfindungsgemäß vorgeschlagene in mehreren Ausführungsvarianten ausbildbare Vorspannfeder 21 und deren steife Auslegung ist es möglich, dass der in Figur 2 dargestellte Kraftsprung 43 umgangen wird und durch einen kontinuierlichen Kraftaufbau gemäß des Linienzuges 44 ersetzt wird. Im Gegensatz zum Kraftsprung 43 kann durch die erfindungsgemäß vorgeschlagene, sehr steif ausgelegte Vorspannfeder 21 erreicht werden, dass die Umschaltkraft während des Hubweges h_{V} innerhalb der ersten Übersetzungsstufe allmählich aufgebaut wird. Der Übergang zur zweiten Übersetzungsstufe erfolgt dann nicht mehr im Rahmen eines Kraftsprungs 43 - wie in Figur 2 dargestellt - sondern kontinuierlich. Die Spannung des Aktors 8 kann bei Vorliegen eines Kraftsprunges 43, wie in Figur 2 dargestellt, zwischen Uₖᵣᵢₜ und Uₘᵢₙ zur Steuerung des Einspritzventilglieds 9 gesteuert werden, da hier normalerweise der Kraftsprung 43 vorliegt. Wird hingegen eine Vorspannfeder 21 wie erfindungsgemäß vorgeschlagen eingesetzt, wird die Kraft kontinuierlich von 0 bis zum Erreichen des Hubweges h_{V} allmählich kontinuierlich aufgebaut. Wie Figur 2 entnehmbar ist, kann das Einspritzventilglied 9 demnach kontinuierlich zwischen den Spannungen Uₖᵣᵢₜ bis Uₘᵢₙ angesteuert werden, wodurch sich eine Voreinspritzung über einen größeren Spannungsbereich realisieren lässt, was die Präzision der Voreinspritzmenge aufgrund der feinen Abstufungsmöglichkeiten der Aktorspannungsbeaufschlagung während der ersten Übersetzungsphase, erheblich verbessert.

Der Darstellung gemäß Figur 3 ist eine Ausführungsvariante der Vorspannfeder zu entnehmen.

Gemäß dieser Ausführungsvariante ist die Vorspannfeder 21 in Form einer Tellerfeder ausgebildet und erstreckt sich in axiale Richtung des zweiten Kolbens 14 gesehen. Mit Δx ist ein Hubspalt bezeichnet, der dem Vorhubweg h_{V} entspricht. s bezeichnet die Dicke der als Tellerfeder ausgeführten Vorspannfeder 21.

Aus der Darstellung gemäß Figur 3 geht hervor, dass der zweite Kolben 14 einen Bund 22 aufweist, auf dessen Auflage 53 die tellerfederförmig ausgebildete Vorspannfeder 21 aufliegt. Die Vorspannfeder 21 liegt andererseits an einer Stirnseite 52 der Vorhubhülse 13 an. Die Vorhubhülse 13 ihrerseits ist vom Injektorkörper 2 des Kraftstoffinjektors 1 umschlossen. Die Vorspannfeder 21 ist im Hubspalt Δx angeordnet. Figur 3.1 zeigt, dass in der Stirnseite 52 der Vorhubhülse Radialnuten 59 zum Druckausgleich ausgebildet sind.

Der Darstellung gemäß Figur 4 ist eine weitere Ausführungsvariante einer tellerförmig ausgebildeten Vorspannfeder zu entnehmen. Aus der Ausführungsvariante geht hervor, dass die tellerfederförmig ausgebildete Vorspannfeder 21 zwischen dem Bund 22, d.h. dessen Auflage 53 und der unteren Stirnseite 52 der Vorhubhülse 13 aufgenommen ist. Der Hubspalt Δx. Gemäß der in Figur 4 dargestellten Ausführungsvariante stellen der zweite Kolben 14 und der Bund 22 zwei separate, voneinander getrennte Bauteile dar. Mittels der als Tellerfeder ausgebildeten Vorspannfeder 21 wird die Vorspannkraft aufgebaut. Die aufgrund von Formschluss erfolgende Mitnahme des Kolbens 14 erfolgt nach Durchfahren des Hubweges Δx. Daher sind die Funktionen Vorspannkraftaufbau und Hubanschlag vollständig voneinander getrennt.

Figur 5 zeigt eine weitere Ausführungsvariante der Vorspannfeder, ausgebildet als Rohrfeder.

Die Vorspannfeder 21 kann als Rohrfeder ausgebildet werden, die in einen Aufnahmeraum 54 der Vorhubhülse 13 eingelassen werden kann. Gemäß der in Figur 5 dargestellten Ausführungsvariante der Vorspannfeder 21 stützt sich diese an einer Oberseite 52 des Aufnahmeraumes 54 einerseits und auf der Auflage 53 des Bundes 22 des zweiten Kolbens 14 andererseits ab. Mit Δx ist der Hubspalt bezeichnet, der identisch zum Vorhubweg h_{V} ist.

Figur 5.1 ist eine abgewickelte Darstellung der Mantelfläche 55 einer als Rohrfeder ausgebildeten Vorspannfeder 21 zu entnehmen. Die Rohrfeder weist ein regelmäßig oder unregelmäßig angeordnetes Muster von Schlitzen und kreisförmig verlaufenden Durchbrüchen auf, die versetzt zueinander in Bezug auf die Symmetrieachse 51 der Vorspannfeder 21 angeordnet sein können. Aufgrund der Auslegung der Schlitzbreite bzw. des Durchmessers der kreisförmig ausgebildeten Endbereiche kann die Steifigkeit einer als Rohrfeder ausgebildeten Vorspannfeder 21 eingestellt werden und an die jeweiligen Einsatzzwecke in optimaler Weise angepasst werden.

Der Darstellung gemäß Figur 6 ist eine als Spiralfeder ausgebildete Vorspannfeder zu entnehmen.

Analog zur Darstellung gemäß Figur 5 umfasst in dieser Ausführungsvariante die Vorhubhülse 13 einen Aufnahmeraum 54, in dem die als Spiralfeder ausgebildete Vorspannfeder 21 untergebracht ist. Die Vorspannfeder 21 gemäß der in Figur 6 dargestellten Ausführungsvariante stützt sich an einer Oberseite 52 des Aufnahmeraums 54 einerseits und auf der Auflage 53 des Bundes 22 des zweiten Kolbens 14 andererseits ab. Eine als Spiral- oder Schraubenfeder ausgeführte Vorspannfeder 21 stellt ein besonders kostengünstiges Bauteil dar.

Der Darstellung gemäß Figur 7 ist eine weitere Ausführungsvariante einer Vorspannfeder zu entnehmen, die an einem Kolbenelement ausgebildet ist.

Gemäß der in Figur 7 dargestellten Ausführungsvariante ist am symmetrisch zur Symmetrieachse 51 ausgebildeten zweiten Kolben 14 ein integriertes Federelement 56 ausgebildet. Dieses kann mindestens eine Kontaktfläche 58 aufweisen, welche an der Unterseite der Vorhubhülse 13 anschlägt. Zur Beeinflussung der Federcharakteristik des integrierten Federelementes 56 umfasst dieses eine Ringkehle 57, welche sich kreisförmig im integrierten Federelement 56 erstreckt. Das am zweiten Kolben 14 integriert ausgebildete Federelement 56 zeichnet sich vor allem dadurch aus, dass dieses kaum toleranzbehaftet gefertigt werden kann. Mit Δx ist der Hubspalt bezeichnet, der identisch zum Hubweg h_{V} der Vorhubhülse ist.

Der Darstellung gemäß Figur 8 ist ein Kraftstoffinjektor mit einem über einen Piezoaktor direkt betätigbaren Einspritzventilglied mit variabler Übersetzeranordnung zu entnehmen.

Aus der Darstellung gemäß Figur 8 geht hervor, dass der dort wiedergegebene Kraftstoffinjektor 1 analog zum in Figur 1 dargestellten Kraftstoffinjektor einen Piezoaktor 8 aufweist, der innerhalb eines Hohlraums 7 angeordnet ist. Der Hohlraum 7 wird über den Hochdruckanschluss 6 mit Systemdruck p_{CR} von einer nicht näher dargestellten Hochdruckquelle mit Kraftstoff beaufschlagt. Der Injektorkörper 2 ist über eine Spannhülse 4 mit dem Düsenkörper 3 verbunden. Zwischen dem Injektorkörper 2 und dem Düsenkörper 3 befindet sich, ebenfalls von der Spannhülse 4 umschlossen, eine Kolbenführung 73. Die Kolbenführung 73 ist ebenso wie der Düsenkörper 3 von einem Düsenraumzulauf 11 durchzogen, der im Düsenraum 10 mündet. Der Piezoaktor 8 beaufschlagt einen ersten Kolben 12, der einen Außendurchmesser d_{A} aufweist. Der erste Kolben 12 ragt in den Kopplungsraum 23 hinein, in welchem ebenfalls der Bund 22, in dieser Ausführungsvariante mit dem Einspritzventilglied 9 verbunden ist. Zwischen dem Bund 22 und der dem Kopplungsraum 23 zuweisenden Stirnseite des ersten Kolbens 12 befindet sich ein Steuerraum-Federelement 15. Die Vorhubhülse 13 schlägt an der Unterseite des Bundes 22 an und ist über ein Federelement 70 beaufschlagt, welches sich seinerseits im Düsenkörper 3 abstützt. Vom Düsenraum 10 aus verläuft ein Ringspalt 71 in Richtung des Sitzes des Einspritzventilgliedes 9. Über den Ringspalt 71 strömt unter Systemdruck p_{CR} stehender Kraftstoff den in Figur 8 nicht dargestellten Einspritzöffnungen am brennraumseitigen Ende des Düsenkörpers 3 zu. In der Ausführungsvariante des Kraftstoffinjektors 1 gemäß Figur 8 ist die Vorspannfeder 21 zwischen der Unterseite des der Kolbenführung 73 und der dem Kopplungsraum 23 zuweisenden Stirnseite der Vorhubhülse 13 angeordnet.

Aus der Darstellung gemäß Figur 9 geht eine tellerförmig konfigurierte Ausführungsvariante der Vorspannfeder 21 hervor. Die Vorspannfeder 21 stützt sich einerseits neben dem Bund 22 liegend an der Stirnseite 52 der Vorhubhülse 13 und andererseits an einer Anlagefläche 74 an der Unterseite der Kolbenführung 73 ab. Das symmetrisch zur Symmetrieachse 51 ausgebildete Einspritzventilglied 9 weist einen Durchmesser d_{N} auf. Die Vorhubhülse 13 umschließt das Einspritzventilglied 9 und liegt an der Unterseite des Bundes 22 an. Die Vorspannfeder 21 ist entlang des Hubweges h_{V} wirksam, wobei der Hubweg h_{V} dem Hubspalt Δx entspricht.

Figur 9.1 zeigt einen abgewickelten Schnitt durch die Kolbenführung 73, an deren Anlagefläche 74 Radialnuten 59 zum Druckausgleich ausgebildet sind.

Den Darstellungen gemäß der Figur 10 bzw. 10.1 sind weitere Ausführungsvarianten von Vorspannfedern zu entnehmen, die am Kraftstoffinjektor gemäß der Ausführung in Figur 8 eingesetzt werden können.

Die Vorspannfeder 21 kann als Rohrfeder mit einem eckigen Windungsquerschnitt 80 gemäß der Darstellung in Figur 10 oder als Rohrfeder gemäß Figur 5.1 oder auch mit einem runden Federdrahtquerschnitt gemäß der Darstellung in Figur 10.1 gefertigt werden. In beiden Fällen ist die derart ausgestaltete Vorspannfeder 21 teilweise in die Kolbenführung 73 eingelassen und liegt an dieser an der Anlagefläche 74 an. Die Vorspannfeder 21 stützt sich andererseits auf der Stirnseite 52 der Vorhubhülse 13 ab. Mit Δx ist der Hubspalt bezeichnet, während dessen Überbrückung ein Vorspannkraftaufbau erfolgt.

Die erfindungsgemäß vorgeschlagene sehr steif ausgelegte Vorspannfeder 21 lässt sich wie oben stehend beschrieben sowohl an Kraftstoffinjektoren gemäß der Ausführungsvariante in Figur 1 als auch Kraftstoffinjektoren gemäß der Ausführungsvariante in Figur 8 einsetzen. Die Vorspannfeder 21, die sowohl als Tellerfeder, als Rohrfeder, als Schraubenfeder oder auch als am Kolben 14 integriertes Federelement ausgebildet werden kann, vermeidet den in Figur 2 dargestellten Kraftsprung 73 und ersetzt diesen durch einen kontinuierlich erfolgenden Kraftaufbau gemäß der Kennlinie 44 gemäß Figur 2. Damit lässt sich während der Wirkung der ersten Übersetzungsstufe die Kraft für den bisher erforderlichen Kraftsprung 43 allmählich aufbauen, ohne dass das Einspritzventilglied 9 stillsteht, sondern ständig in Bewegung bleibt. Damit lässt sich innerhalb der ersten Übersetzungsstufe aufgrund eines erweiterten Spannungsbereiches zwischen Uₖᵣᵢₜ und Uₘᵢₙ des Aktors 8 die Voreinspritzmenge wesentlich genauer einstellen als dies bei Kraftstoffinjektoren mit Druckübersetzung möglich war, die beim Umschalten von der ersten Übersetzungsstufe in die zweite Übersetzungsstufe einen Kraftsprung 43 gemäß der Darstellung in Figur 2 aufweisen.

### Bezugszeichenliste

- 1: Kraftstoffinjektor
- 2: Injektorkörper (Haltekörper)
- 3: Düsenkörper
- 4: Spannhülse
- 5: Verschraubung
- 6: Hochdruckanschluss (p_{CR})
- 7: Hohlraum
- 8: Aktor
- 9: Einspritzventilglied
- 10: Düsenraum
- 11: Düsenraumzulauf
- 12: erster Kolben
- 13: Vorhubhülse
- 14: zweiter Kolben
- 15: Steuerraum-Federelement
- 16: inneres Federelement
- 17: äußeres Federelement
- 18: Anschlag
- d_{A}: Durchmesser erster Kolben 12
- d_{N}: Durchmesser Einspritzventilglied 9
- 19: Kolbenstirnfläche zweiter Kolben 14
- h_{V}: Vorhubweg
- 20: Steuerraum
- 21: Vorspannfeder
- 22: Bund
- 23: Kopplungsraum
- pö: Öffnungsdruck
- a,b,c: Schaltenergie Aktor ohne Stufen-Übersetzung
- p_{Ö,1}: Öffnungsdruck für Hubbeginn
- p_{Ö,2}: Öffnungsdruck nach Umschaltung Übersetzungsverhältnis
- p_{Ö,3}: Öffnungsdruck ohne Stufen-Übersetzung
- Uₘₐₓ: Maximalspannung
- Uₖᵣᵢₜ: Umschaltspannung
- Uₘᵢₙ: Minimalspannung
- hₘₐₓ: Maximalhub Einspritzventilglied 9
- 40: Öffnungskraftverlauf Kraftstoffinjektor ohne Übersetzungsumschaltung

- 41: Öffnungskraftverlauf Kraftstoffinjektor mit Übersetzungsumschaltung
- 42: Schaltenergieaktor mit Stufenübersetzung
- p_{CR}: Systemdruck
- 43: Kraftsprung
- 44: kontinuierlicher Kraftverlauf
- Δx: Hubspalt
- s: Dicke Federelement (Tellerfeder)
- 50: Trennfuge
- 51: Symmetrieachse
- 52: Stirnseite Vorhubhülse
- 53: Auflagefläche Bund 22
- 54: Aufnahmeraum
- 55: abgewickelte Mantelfläche Rohrfeder
- 56: integriertes Federelement
- 57: Ringkehle
- 58: Kontaktfläche
- 59: Radialnut
- 70: Federelement Vorhubhülse
- 71: Ringspalt d_{V} Durchmesser Vorhubhülse
- 73: Kolbenführung
- 74: Anlagefläche
- 80: eckiger Windungsquerschnitt
- 81: runder Windungsquerschnitt

## Patentansprüche

1. Kraftstoffinjektor zum Einspritzen von Kraftstoff in den Brennraum einer Verbrennungskraftmaschine mit einer mindestens zweistufigen oder mit einer variablen Druckübersetzung sowie einem Aktor (8), mit welchem ein Einspritzventilglied (9) betätigbar ist sowie einem Vorhubelement (13), welches während der Öffnungsbewegung des Einspritzventilgliedes (9) einen Vorhubweg hᵥ bis zum Erreichen eines Umschaltpunktes der Druckübersetzung zurücklegt, wobei ein Vorspann-Federelement (21) dem Einspritzventilglied (9) oder einem zweiten Kolben (14) zugeordnet ist, und wobei das Vorhubelement (13) als Hülse ausgebildet ist, **dadurch gekennzeichnet, dass** die Hülse entweder einen ersten Kolben (12) und einen zweiten Kolben (14) umschließt oder im Kopfbereich des Einspritzventilgliedes (9) federbeaufschlagt aufgenommen ist, und dass das Vorspann-Federelement (21) an einer Auflagefläche (53) eines Bundes (22) des zweiten Kolbens (14) aufgenommen ist und sich an einer Stirnseite (52) des Vorhubelementes (13) abstützt oder auf einer Stirnseite (52) des Vorhubelementes (13) aufgenommen ist und sich an einer Anschlagfläche (74) einer Kolbenführung (73) abstützt, derart, dass das Vorspann-Federelement (21) die zum Umschalten der Druckübersetzung von einem ersten Öffnungsdruck pÖ,1 auf einen zweiten Öffnungsdruck pÖ,2 erforderliche Kraft während eines Vorhubweges hᵥ (44) kontinuierlich aufbaut

2. Kraftstoffinjektor gemäß Anspruch 1, **dadurch gekennzeichnet, dass** das in den zweiten Kolben (14) integrierte Federelement (56) eine Kontaktfläche (58) umfasst, welche sich an der Stirnseite (52) des Vorhubelementes (13) abstützt.

3. Kraftstoffinjektor gemäß Ansprüch 1, **dadurch gekennzeichnet, dass** entweder an der Stirnseite (52) des Vorhubelements (13) oder an der Anlagefläche (74) der Kolbenführung (73) Radialnuten (59) zum Druckausgleich ausgebildet sind.

4. Kraftstoffinjektor gemäß Anspruch 1, **dadurch gekennzeichnet, dass** das Vorspann-Federelement (21) als Tellerfeder, als Rohrfeder, als Schraubenfeder oder als in den ersten Kolben (14) integriertes Federelement (56) ausgebildet ist.

5. Kraftstoffinjektor gemäß Anspruch 4, **dadurch gekennzeichnet, dass** die Windungen des Vorspann-Federelementes (21) rechteckförmig (80), polygonförmig oder kreisrund (81) ausgeführt sind.

6. Kraftstoffinjektor gemäß Anspruch 4 oder 5, **dadurch gekennzeichnet, dass** das Vorspann-Federelement (21) eine Querschnittsschwächung (57) aufweist.

7. Kraftstoffinjektor gemäß Anspruch 1, **dadurch gekennzeichnet, dass** der Aktor (8) während der Passage des Vorhubweges h_{V} (44) zur Steuerung einer Voreinspritzmenge mit einer zwischen Uₖᵣᵢₜ und Uₘᵢₙ liegenden Spannung angesteuert ist und dass Einspritzventilglied (9) nach der Passage der dem Vorhubweg h_{V} (44) entsprechenden Druckübersetzungsstufe kontinuierlich über den Umschaltpunkt weiter bewegt wird.

## Claims

1. Fuel injector for injecting fuel into the combustion chamber of an internal combustion engine, having at least two-stage or variable pressure boosting, and having an actuator (8) by means of which an injection valve member (9) can be actuated and also having a pilot stroke element (13) which, during the opening movement of the injection valve member (9), covers a pilot stroke travel hᵥ before reaching a switching point of the pressure boosting, with a preload spring element (21) being assigned to the injection valve member (9) or to a second piston (14), and with the pilot stroke element (13) being designed as a sleeve, **characterized in that** the sleeve either surrounds a first piston (12) and a second piston (14) or is held in a spring-loaded manner in the head region of the injection valve member (9), and **in that** the preload spring element (21) is held on a bearing surface (53) of a collar (22) of the second piston (14) and is supported on an end side (52) of the pilot stroke element (13) or is held on an end side (52) of the pilot stroke element (13) and is supported on a stop surface (74) of a piston guide (73), in such a way that, during a pilot stroke travel hᵥ (44), the preload spring element (21) continuously builds up the force required for switching the pressure boosting from a first opening pressure pÖ,1 to a second opening pressure pÖ,2.

2. Fuel injector according to Claim 1, **characterized in that** the spring element (56) which is integrated in the second piston (14) comprises a contact surface (58) which is supported on the end side (52) of the pilot stroke element (13).

3. Fuel injector according to Claim 1, **characterized in that** radial grooves (59) for pressure compensation are formed either on the end side (52) of the pilot stroke element (13) or on the bearing surface (74) of the piston guide (73).

4. Fuel injector according to Claim 1, **characterized in that** the preload spring element (21) is designed as a plate spring, a tube spring, a helical spring or as a spring element (56) which is integrated in the first piston (14).

5. Fuel injector according to Claim 4, **characterized in that** the windings of the preload spring element (21) are of rectangular (80), polygonal or circular (81) design.

6. Fuel injector according to Claim 4 or 5, **characterized in that** the preload spring element (21) has a cross-sectional weakening (57).

7. Fuel injector according to Claim 1, **characterized in that**, during the passage of the pilot stroke travel hᵥ (44), in order to control a pilot injection quantity, the actuator (8) is activated with a voltage between Uₖᵣᵢₜ and Uₘᵢₙ, and **in that**, after the passage of the pressure boosting stage corresponding to the pilot stroke travel hᵥ (44), the injection valve member (9) is moved continuously onward beyond the switching point.

## Revendications

1. Injecteur de carburant pour l'injection de carburant dans la chambre de combustion d'un moteur à combustion interne, comprenant un multiplicateur de pression à au moins deux étages ou variable, ainsi qu'un actionneur (8) avec lequel un organe de soupape d'injection (9) peut être actionné ainsi qu'un élément de précourse (13) qui, pendant le mouvement d'ouverture de l'organe de soupape d'injection (9), parcourt une distance de précourse hᵥ jusqu'à atteindre un point de commutation du multiplicateur de pression, un élément de ressort de précontrainte (21) étant associé à l'organe de soupape d'injection (9) ou à un deuxième piston (14), et l'élément de précourse (13) étant réalisé sous forme de douille, **caractérisé en ce que** la douille soit entoure un premier piston (12) et un deuxième piston (14) soit est reçue de manière sollicitée par un ressort dans la région de tête de l'organe de soupape d'injection (9), et **en ce que** l'élément de ressort de précontrainte (21) est reçu contre une surface d'appui (53) d'un épaulement (22) du deuxième piston (14) et s'appuie sur un côté frontal (52) de l'élément de précourse (13) ou est reçu sur un côté frontal (52) de l'élément de précourse (13) et s'appuie sur une surface de butée (74) d'un guide de piston (73), de telle sorte que l'élément de ressort de précontrainte (21) augmente en continu la force requise pour faire passer le multiplicateur de pression d'une première pression d'ouverture pÖ,1 à une deuxième pression d'ouverture pÖ,2 sur une distance de précourse hᵥ (44).

2. Injecteur de carburant selon la revendication 1, **caractérisé en ce que** l'élément de ressort (56) intégré dans le deuxième piston (14) comprend une surface de contact (58) qui s'appuie sur le côté frontal (52) de l'élément de précourse (13).

3. Injecteur de carburant selon la revendication 1, **caractérisé en ce que** soit sur le côté frontal (52) de l'élément de précourse (13) soit sur la surface d'appui (74) du guide de piston (73), sont réalisées des rainures radiales (59) pour la compensation de la pression.

4. Injecteur de carburant selon la revendication 1, **caractérisé en ce que** l'élément de ressort de précontrainte (21) est réalisé sous forme de ressort Belleville, de ressort tubulaire, de ressort à boudin, ou sous forme d'élément de ressort (56) intégré dans le premier piston (14).

5. Injecteur de carburant selon la revendication 4, **caractérisé en ce que** les enroulements de l'élément de ressort de précontrainte (21) sont réalisés sous forme rectangulaire (80), polygonale ou circulaire (81).

6. Injecteur de carburant selon la revendication 4 ou 5, **caractérisé en ce que** l'élément de ressort de précontrainte (21) présente un affaiblissement de section transversale (57).

7. Injecteur de carburant selon la revendication 1, **caractérisé en ce que** l'actionneur (8) est commandé pendant le passage de la distance de précourse hᵥ (44) de manière à commander une quantité de pré-injection avec une tension comprise entre Uₖᵣᵢₜ et Uₘᵢₙ, et **en ce que** l'organe de soupape d'injection (9) après le passage de l'étage du multiplicateur de pression correspondant à la distance de précourse hᵥ (44) est déplacé en continu au-delà du point de commutation.
